# EUROPÄISCHE PATENTSCHRIFT

(11) **EP 1 771 651 B1**
(45) Veröffentlichungstag und Bekanntmachung des Hinweises auf die Patenterteilung: **07.10.2009**
(21) Anmeldenummer: 05749972.5
(22) Anmeldetag: 13.05.2005
(51) Int. Cl.: F02M 51/06, F02M 61/16

(54) **KRAFTSTOFFINJEKTOR MIT DIREKTER MEHRSTUFIGER EINSPRITZVENTILGLIEDANSTEUERUNG**
FUEL INJECTOR COMPRISING A DIRECT MULTI-STAGE INJECTION VALVE MEMBER CONTROL SYSTEM
INJECTEUR DE CARBURANT A COMMANDE POLYETAGEE DIRECTE DE L'ELEMENT DE SOUPAPE D'INJECTION

(30) Priorität: 21.07.2004 DE 102004035280
(43) Veröffentlichungstag der Anmeldung: 11.04.2007
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/EP2005/052201
(87) Internationale Veröffentlichungsnummer: WO 2006/008200

(56) Entgegenhaltungen:
- EP-A- 0 937 891
- EP-A- 0 952 333
- DE-A1- 19 500 706
- US-A1- 2003 052 203

## Beschreibung

### Technisches Gebiet

An modernen, selbstzündenden Verbrennungskmftmaschinen kommen heute neben PumpeDüse-Kraftstoffeinspritzsystemen auch Hochdruckspeichereinspritzsystem (common rail) zum Einsatz. Bei Hochdruckspeichereinspritzsystemen werden die einzelnen, den Zylindern der Verbrennungskraftmaschine jeweils zugeordneten Kraftstoffinjektoren von einem Hochdruckspeicher (common rail) aus mit Kraftstoff versorgt Die Kraftstoffinjektoren können entweder über Magnetventile oder aber über Piezoaktoren betätigt werden. Werden die Kraftstoffinjektoren über Piezoaktoren betätigt, so lässt sich ein unmittelbar über den Piezoaktor betätigbares Einspritzventilglied realisieren.

### Stand der Technik

Aus DE 697 20 145 C2 ist ein Einspritzventilglied bekannt. Das Einspritzventil umfasst eine Ventilnadel, die durch eine innerhalb einer Federkammer befindlich Feder gegen eine Sitzfläche gespannt ist. Die Feder ist zwischen einem Feder-Widerlager, welches mit der Ventilnadel in Verbindung steht und einem beweglichen Anschlag eingebettet. Es ist ein verengter Durchflussweg vorgesehen, durch den Kraftstoff mit einer beschränkten Geschwindigkeit bzw. in beschränkter Menge aus der Federkammer fließen kann. Das Einspritzventil weist ferner ein Ventil unter Einschluss einer beweglichen Anschlagsfläche auf, wobei dieses Ventil während des Betriebs des Einspritzventils derart betätigt werden kann, dass Kraftstoff mit einer zweiten, höheren Geschwindigkeit bzw. Menge aus der Federkammer austreten kann. Das Ventil wird durch eine Sitzfläche gebildet, die rund um eine mit der Federkammer kommunizierende Öffnung ausgebildet ist, wobei der bewegliche Anschlag mit der Sitzfläche in Anlage kommen kann, so dass sich der Kraftstofffluss durch die Öffnung steuern lässt. Der bewegliche Anschlag kann unter Einwirkung des Kraftstoffdruckes innerhalb eines Pumpenraumes bewegbar ausgebildet werden.

Um bei Kraftstoffinjektoren mit direkter Ansteuerbarkeit des Einspritzventilgliedes über einen Aktor das Einspritzventilglied öffnen zu können, muss der Aktor eine hohe Öffnungskraft überwinden. Die hohe erforderliche Öffnungskraft, die durch den Aktor aufzubringen ist, findet ihre Ursache darin, dass das düsennadelförmig ausbildbare Einspritzventilglied mit Systemdruck (Druckniveau im Hochdruckspeicherraum common rail) beaufschlagt, in seinen Sitz gedrückt wird. Die zum Öffnen des Einspritzventilgliedes aus seinem Sitz erforderliche Kraft liegt in der Größenordnung von mehreren hundert N, so z.B. bei etwa 400 N. Um für einen ausreichenden Kraftstofffluss bei vollständig geöffnetem Einspritzventilglied durch die Einspritzöffnungen in den Brennraum einer selbstzündenden Verbrennungskraftmaschine zu sorgen, ist es außerdem erforderlich, dass das Einspritzventilglied einen maximalen Hubweg von mehreren 100 µm, so z.B. in der Größenordnung zwischen 200 µm und 300 µm, ausführt. Die genannten Größen, d.h. die zum Öffnen des Einspritzventilgliedes erforderliche Kraft von mehreren 100 N sowie der maximal darstellbare Hubweg des Einspritzventilgliedes von seiner vollständig geschlossenen in seine vollständige geöffnete Position sind im Wesentlichen die bestimmenden Parameter für die Größe eines in einen Kraftstoffinjektor zu integrierenden Piezoaktors. Zwar lässt sich durch Integration einer hydraulischen Übersetzung das Längen-/Durchmesser-Verhältnis des Piezoaktors variieren wie zum beispiel in der DE19500706 A1, jedoch ist die Baugröße des Aktors, auch als Aktorvolumen bezeichnet, im Wesentlichen proportional zur aufzubringenden Öffnungskraft und dem darzustellenden maximalen Hubweg des nadelförmig ausbildbaren Einspritzventilgliedes.

Bei aus dem Stand der Technik bekannten Lösungen ist die hohe erforderliche Übersetzung von 1:3-4 von Nachteil, die notwendig ist, um den Hub des Einspritzventilgliedes in den erforderlichen Grenzen zu steuern, da aufgrund des hohen Übersetzungsverhältnisses die Baugröße eines Piezoaktors erheblich ansteigt.

### Darstellung der Erfindung

Erfindungsgemäß wird vorgeschlagen, durch eine mehrstufige, beispielsweise eine zweistufige Übersetzung eine Ansteuerungsmöglichkeit für ein Einspritzventilglied bereitzustellen, die die vorstehend aufgeführten Nachteile vermeidet Durch die erfindungsgemäße Lösung kann eine Einspritzverlaufsformung dargestellt werden, die sich im unteren Teilhubbereich des Einspritzventilgliedes durch eine 1:1-1,5-fache Übersetzung auszeichnet und dadurch eine präzise schnelle und insbesondere stabile Ansteuerungsmöglichkeit bietet. Im oberen Hubbereich des Einspritzventilgliedes verläuft das Übersetzungsverhältnis auf einem höheren Niveau, so z.B. 1:4-7.

Die Aufteilung des Übersetzungsverhältnisses für einen unteren Teilhubbereich des Einspritzventilgliedes und für den oberen Teilhubbereich des Einspritzventilgliedes kann in vorteilhafter Weise dadurch realisiert werden, dass ein mehrstufig ausgebildeter Druckübersetzer innerhalb eines Kraftstoffinjektors zwei ineinander geführte Kolben umfasst, die miteinander über einen Mitnehmer gekoppelt sind. Der Mitnehmer greift in eine Ausnehmung eines der Kolben ein, welche so bemessen ist, dass der Mitnehmer erst ab einem bestimmten Teilhub einen äußeren, an einem inneren Übersetzerkolben verschieblich gelagerten Übersetzerkolben mitnimmt Das Übersetzungsverhältnis im unteren Teilhubbereich ist durch das Durchmesserverhältnis d₁ zu d₂, d.h. das Durchmesserverhältnis zwischen dem Durchmesser des Kopfbereiches des Einspritzventilgliedes und dem Durchmesser eines innenliegend angeordneten Übersetzerkolbens gegeben, während das im oberen Teilhubbereich des Einspritzventilgliedes wirksame Übersetzungsverhältnis durch das Durchmesserverhältnis d₁ zu d₃, d.h. dem Durchmesser des Kopfbereiches des Einspritzventilgliedes und dem Außendurchmesser eines zweiten Übersetzerkolbens gegeben ist, der über den bereits erwähnten Mitnehmer mit dem ersten Übersetzerkolben gekoppelt ist

### Zeichnung

Anhand der Zeichnung wird die Erfindung nachstehend eingehender beschrieben.

Die einzige Figur zeigt einen Schnitt durch einen Kraftstoffinjektor mit einem mehrstufig ansteuerbaren direkt betätigten düsennadelförmigen Einspritzventilglied.

### Ausführungsvarianten

Der Figur ist ein Kraftstoffinjektor 1 zu entnehmen, der einen Injektorkörper 2, eine Zwischenscheibe 3 und einen Düsenkörper 4 umfasst. Der Injektor 2 und der Düsenkörper 4 sind mittels einer Düsenspannmutter 5 miteinander verschraubt; vor der Verschraubung von Injektorkörper 2 und Düsenkörper 4 wird auf den Düsenkörper 4 die Zwischenscheibe 3 aufgebracht, die mindestens zwei Strömungskanäle 26 bzw. 40 aufweist, die nachfolgend noch eingehender beschrieben werden.

Der Kraftstoffinjektor 1 umfasst daneben ein nadelförmig ausgebildetes ein- oder mehrteilig konfigurierbares Einspritzventilglied 6, mit welchem in der Zeichnung nicht dargestellte, am brennraumseitigen Ende des Kraftstoffinjektors 1 ausgebildete Einspritzöffnungen verschließbar bzw. freigebbar sind.

Die Zwischenscheibe 3 zwischen dem Injektorkörper 2 und dem Düsenkörper 4 umfasst eine obere Planfläche 7, die einer unteren Planfläche des Injektorkörpers 2 zuweist sowie eine untere Planfläche 8, die der oberen Planfläche des Düsenkörpers 4 zuweist.

Im Injektorkörper 2 des Kraftstoffinjektors 1 ist darüber hinaus ein Hohlraum 9 ausgebildet, in welchem ein Aktor 39 ausgebildet ist, der beispielsweise als ein aus einem Piezokristallstapel aufgebauter Piezoaktor ausgebildet sein kann. In den Hohlraum 9 mündet ein Kraftstoffzulauf 10 von einem in der Zeichnung nicht dargestellten Hochdruckspeicher (common rail), in welchem auf Systemdruck gehaltener Kraftstoff bevorratet wird. Über den Kraftstoffzulauf 10 tritt dieser unter Systemdruck (Rail-Druck) stehende Kraftstoff in den Hohlraum 9 ein und strömt von diesem entlang eines im Kraftstoffinjektor 1 aufgenommenen mehrstufigen Druckübersetzers 12 dem Kanal 40 der Zwischenscheibe zu und von dort in den Düsenkörper 4.

Im Hohlraum 9 des Kraftstoffinjektors 1 ist der mehrstufig ausgebildete Druckübersetzer 12 angeordnet. Der mehrstufige Druckübersetzer 12 umfasst einen ersten Übersetzerkolben 13 sowie einen den ersten Übersetzerkolben 13 umschließenden und an diesem geführten zweiten Übersetzerkolben 14. Der erste Übersetzerkolben 13, ausgebildet im Durchmesser d₂ umfasst eine Nut 30 für einen ringförmig ausgebildeten Mitnehmer 20, der in eine Ausnehmung 19 des den ersten Übersetzerkolben 13 umschließenden zweiten Übersetzerkolbens 14 eingreift. Die Ausnehmung 19 im zweiten Übersetzerkolben 14 ist durch eine erste Anschlagseite 21 sowie eine zweite Anschlagseite 22 begrenzt.

Der äußere, zweite Übersetzerkolben 14 weist eine Stirnfläche 16 auf, die von einem als Spiralfeder ausbildbaren Federelement 15 beaufschlagt wird, welches sich an einer unterhalb des Piezoaktor 39 ausgebildeten Stützscheibe 11 abstützt, die bei Bestromung des Aktors 39 eine Vertikalbewegung erfährt. Die Stützscheibe 11 ist über eine Rohrfeder 17 abgestützt, welche sich mit ihrem der Stützscheibe 11 gegenüberliegenden Ende auf der oberen Planfläche 7 der Zwischenscheibe 3 abstützt. Mittels der Rohrfeder 17 wird die Stützscheibe 11 in ihre Ruhelage gestellt, wenn die Bestromung des Piezokristallstapels des Aktors 39 aufgehoben wird. Die Rohrfeder 17 zwischen der Stützscheibe 11 und der oberen Planfläche 7 der Zwischenscheibe 3 umgibt eine Anschlaghülse 18. Die Anschlaghülse 18 erstreckt sich unterhalb eines Absatzes des zweiten Übersetzerkolbens 14 und umschließt eine Feder 28, die eine einen Steuerraum 25 begrenzende erste Steuerraumhülse 27 an die obere Planfläche 7 der Zwischenscheibe 3 des Kraftstoffinjektors 1 anstellt. Die Feder 28 ist permanent aufgrund des im Hohlraum 9 herrschenden Kraftstoffdruckes gespannt, so dass sichergestellt ist, dass die erste Steuerraumhülse 27 mit ihrer an deren Unterseite ausgebildeten Beißkante 29 stets gegen die obere Planfläche 7 der Zwischenscheibe 3 angestellt ist, so dass der Steuerraum 25 abgedichtet ist. Vom Steuerraum 25 strömt der in diesem enthaltene Kraftstoff und entsprechend der Einfahrbewegung des ersten Übersetzerkolbens 13 bzw. des zweiten Übersetzerkolbens 14 oder beider Kolben in den Steuerraum 25 entsprechend verdichtet über den Kanal 26 ein unterhalb der unteren Planfläche 8 der Zwischenscheibe 3 liegenden hydraulischen Raum zu, der einen Kopf 31 des nadelförmig ausgebildeten Einspritzventilgliedes 6 hydraulisch beaufschlagt.

Der Steuerraum 25 wird einerseits von der oberen Planfläche 7 der Zwischenscheibe 3 und andererseits sowohl von der Stirnseite 23 des ersten Übersetzerkolbens 13 als auch von der Stirnseite 24 des zweiten Übersetzerkolbens 14 beaufschlagt.

Das unterhalb der Zwischenscheibe 3 angeordnete, nadelförmig ausbildbare Einspritzventilglied 6 weist einen Kopf 31 auf, der in einem Durchmesser d₁ ausgebildet ist. Im Vergleich zu diesem Durchmesser d₁ weist der zweite Übersetzerkolben 14 einen Außendurchmesser d₃ auf, welcher sowohl den Durchmesser d₂ des ersten Übersetzerkolbens 13 als auch den Kopfdurchmesser d₁ des nadelförmig ausgebildeten Einspritzventilgliedes 6 übersteigt. Der hydraulische Raum zwischen der unteren Planfläche 8 der Zwischenscheibe 3 und der oberen Stirnseite des nadelförmig ausgebildeten Einspritzventilgliedes 6 wird durch eine zweite Steuemaumhülse 32 begrenzt Die zweite Steuerraumhülse 32 ist ihrerseits über eine Feder 33 beaufschlagt, welche sich an einem Stützring 34 abstützt, der beispielsweise auf die Umfangsffäche eines nadelförmig ausgebildeten Einspritzventilgliedes 6 aufgeschrumpft sein kann, d.h. mittels eines Presssitzes mit der Mantelfläche des nadelförmig ausgebildeten Einspritzventilgliedes 6 verbunden ist. Unterhalb des Stützringes 34 sind am Umfang des nadelförmig ausgebildeten Einspritzventilgliedes 6 zwei oder mehr Freiflächen 36 angeordnet, über welche Kraftstoff in Strömungsrichtung 38 gesehen einem Ringspalt 37 zuströmt Unterhalb des Ringspalts 37 zwischen dem nadelförmig ausgebildeten Einspritzventilglied 6 und dem Düsenkörper 4 befinden sich die in der Zeichnung nicht dargestellten Einsprizöffnungen am brennraumseitigen Ende des Kraftstoffinjektors 1.

Die Freiflächen 36 können je nach Ausführung des nadelförmig ausgebildeten Einspritzventilgliedes 6 um jeweils 120 °, im Falle einer Ausbildung von drei Strömungsfreiflächen 36 oder in einem Winkel von 90 °, im Falle der Ausbildung von vier Strömungsfreiflächen 36 am nadelförmig ausgebildeten Einspritzventilglied 6 zueinander orientiert sein.

Im geschlossenen Zustand des Einspritzventilgliedes 6 ist der Piezokristallstapel des Aktors 39 bestromt und demzufolge in vertikale Richtung gelängt. Demzufolge ist die Stützscheibe 11 in vertikale Richtung nach unten ausgelenkt und beaufschlagt die Rohrfeder 17, so dass diese entgegen der vertikalen Hubrichtung des Aktors 39 vorgespannt ist Aufgrund der Bestromung des Piezokristallstapels des Aktors 39 sind sowohl der erste Übersetzerkolben 13 als auch der zweite Übersetzerkolben 14 des mehrstufig ausgebildeten Druckübersetzers 12 in den Steuerraum 25 eingefahren. In diesem herrscht somit ein erhöhter Druck, welcher über den Kanal 26 in der Zwischenscheibe 3 auf den hydraulischen Raum oberhalb des Kopfes 31 des nadelförmig ausgebildeten Einspritzventilgliedes 6 wirkt Wird die Bestromung des Aktors 39 nun zurückgenommen, zieht sich der Piezokristallstapel des Aktors 39 zusammen und dessen Längung in vertikale Richtung verringert sich. Bedingt durch die vorgespannte Rohrfeder 17 fährt die Stützscheibe 11 in vertikale Richtung entsprechend des Rückgangs der Längung des Piezokristallstapels des Aktors 39 nach oben, so dass der erste Übersetzerkolben 13 mit seiner dem Steuerraum 25 zuweisenden Stirnseite 23 aus dem Steuerraum 25 ausfährt, wodurch dort der Druck sinkt. Aufgrund des Druckabfalls im Steuerraum 25 und dessen hydraulischer Verbindung zum hydraulischen Raum oberhalb des Kopfes 31 des nadelförmig ausgebildeten Einspritzventilglieds 6 fährt auch das nadelförmig ausgebildete Einspritzventilglied 6 nach oben und die Einspritzöffnungen werden freigegeben. Innerhalb des skizzierten Teilhubbereiches arbeitet der mehrstufig ausgebildete Druckübersetzer 12 mit einem Übersetzungsverhältnis von 1:1-1,5. Das Übersetzungsverhältnis innerhalb des skizzierten Teilhubbereiches wird definiert durch das Durchmesser d₁/d₂, wobei d₁ den Durchmesser des Kopfes 31 des nadelförmig ausgebildeten Einspritzventilgliedes 6 bezeichnet und mit d₂ der Außendurchmesser des ersten Übersetzerkolbens 13 des mehrstufig ausgebildeten Druckübersetzers 12 bezeichnet. Aufgrund des in diesem Teilhubbereich wirksamen Übersetzungsverhältnisses von 1:1-1,5 kann ein schnelles, präzises und stabiles Öffnen der am brennraumseitigen Ende des Kraftstoffinjektors 1 ausgebildeten Einspritzöffnungen erfolgen.

Erfolgt eine weitere Rücknahme der Bestromung des Aktors 39, zieht sich dessen Piezokristallstapel weiter zusammen, d.h. seine Längung in vertikale Richtung wird weiter reduziert. Aufgrunddessen bewegt sich auch der erste Übersetzerkolben 13 mit seiner den Steuerraum 25 beaufschlagenden Stirnseite 23 immer weiter aus dem Steuerraum 25 hinaus. Schlägt die Oberseite des ringförmig ausgebildeten Mitnehmers 20 an einer ersten Anschlagseite 21 der Ausnehmung 19 im zweiten Übersetzerkolben 14 an, wird nach Überwindung des mit h₁ bezeichneten Hubes der zweite Übersetzerkolben 14, der am Umfang des ersten Übersetzerkolbens 13 verschiebbar aufgenommen ist, durch den Mitnehmer nach oben mitgenommen. Dadurch fährt auch die ringförmig ausgebildete Stirnfläche 24 des zweiten Übersetzerkolbens 14, welche ebenfalls den Steuerraum 25 beaufschlagt, weiter aus diesem aus. Nach Überwinden des Hubes h₁ arbeitet der mehrstufig ausgebildete Druckübersetzer nunmehr mit einem zweiten Übersetzungsverhältnis von 1:4 -7, welches durch das Durchmesserverhältnis von d₁/d₃ definiert wird. Mit d₁ ist - wie bereits oben erwähnt - der Kopfdurchmesser des Kopfes 31 des nadelförmig ausgebildeten Einspritzventilgliedes 6 bezeichnet, während d₃ den Außendurchmesser des am ersten Übersetzerkolben 13 verschieblich bewegbaren zweiten Übersetzerkolbens 14 bezeichnet. Aufgrund der ab Überschreiten des Hubes h₁ gemeinsam aus dem Steuerraum 25 ausfahrenden Stirnflächen 23 und 24 sinkt der Druck im Steuerraum 25 schneller, verglichen zu dem Zustand, in dem lediglich die Stirnfläche 23 des ersten Übersetzerkolbens 13 aus dem Steuerraum 25 ausfährt. Aufgrunddessen lässt sich durch einen geringen Aktorhub ein vollständiges Öffnen des nadelförmig ausgebildeten Einspritzventilglieds 6 erreichen, durch Bewegung einer größeren hydraulischen Fläche (23 +24) was im Volllastbereich der Verbrennungskraftmaschine von Bedeutung ist.

Wird der Kristallstapel des Piezoaktors 39 hingegen wieder bestromt, so stellt sich eine dem Bestromungsniveau des Piezokristallstapels entsprechende Längung dieses Kristallstapels ein, wodurch die Stützscheibe 11 entgegen der Wirkung der Rohrfeder 17, die sich an der oberen Planfläche 7 der Zwischenscheibe 3 abstützt, komprimiert wird. Die Rohrfeder 17 umgibt die Anschlaghülse 18, welche ihrerseits mit ihrer Oberkante einen Absatz am Außeinumfang des zweiten Übersetzerkolbens 14 untergreift und dessen Grundstellung definiere. Fährt die Stützscheibe 11 aufgrund der Längung des Piezokristallstapels des Aktors 39 in vertikale Richtung nach unten, so wird zunächst der innenliegende, erste Übersetzerkolben 13 mit seiner Stirnseite 23 in den Steuerraum 25 eingefahren und - sobald die Unterseite des Mitnehmers 20 an der zweiten Anschlagseite 22 der Ausnehmung 19 anliegt - auch der zweite Übersetzerkolben 14 in seine Grundstellung bewegt, die durch die Anschlaghülse 18, die sich ebenfalls an der oberen Planfläche 7 der Zwischenscheibe 3 abstützt, definiert ist

Über den Zulauf 10 tritt unter Systemdruck (Rail-Druck) stehender Kraftstoff in den Hohlraum 9 im Injektorkörper 2 ein und strömt über den in der Zwischenscheibe 3 vorgesehenen Kanal 40 dem Düsenkörper 4 zu. Aufgrund der Wirkung der Beißkanten 29 an der ersten Steuerraumhülse 27 und der Beißkante 35 der zweiten Steuerraumhülse 32 ist das im Steuerraum 25 sowie in dem hydraulischen Raum oberhalb des Kopfes 31 des nadelförmig ausgebildeten Einspritzventilgliedes 6 aufgenommene Steuervolumen vom zum Einspritzventilglied 6 strömenden Kraftstoff separiert.

Der Kraftstoff strömt über den Kanal 40 in den Düsenkörper 4 ein und tritt über die am Umfang des nadelförmig ausgebildeten Einspritzventilgliedes 6 vorgesehenen Freifläche 36 in einen Ringspalt 37 ein, welcher zwischen dem Außenumfang des nadelförmig ausgebildeten Einspritzventilglieds 6 und der Innenseite des Düsenkörpers 4 definiert ist Das in Strömungsrichtung 38 strömende Kraftstoffvolumen strömt den am brennraumseitigen Ende des Kraftstoffinjektors 1 ausgebildeten Einspritzöffnungen zu und gelangt über diese bei geöffnetem oder lediglich teilgeöffneten Einspritzventilglied 6 in den Brennraum der selbstzündenden Verbrennungskraftmaschine.

Die erfindungsgemäß vorgeschlagene Lösung zeichnet sich vor allem dadurch aus, dass im ersten Teilhubbereich des nadelförmig ausgebildeten Einspritzventilgliedes 6 ein Öffnen des nadelförmig ausgebildeten Einspritzventilgliedes mit einer hohen Steifigkeit, bewirkt durch die kleine Übersetzung von 1:1-1,5, zwischen Aktorhub und Einspritzvenhlglied realisiert werden kann. Demzufolge ist die im ersten Teilhubbereich des Einspritzventilgliedes folgende Öffnung der brennraumseitig angeordneten Einspritzöffnungen kontrolliert, d.h. aufgrund zu schnellem Öffnen des nadelförmig ausgebildeten Einspritzventilgliedes 6 auftretende Mengensprünge hinsichtlich der in den Brennraum eingebrachten Kraftstoffmenge werden vermieden, so dass die Rußproduktion bei der Verbrennung in erheblichem Maße zurückgeht. Aufgrund der nach Erreichen des Teilhubes h₁ gemeins amen Ouckentlastungsbewegung der beiden Übersetzerkolben 13, 14 des mehrstufigen Druckübersetzers 12 stellt sich ein höheres Übersetzungsverhältnis zwischen 1:4-7 des mehrstufig ausgebildeten Druckübersetzers 12 dann ein, wenn der Teilhub h₁ in Öffnungsrichtung überwunden ist. Damit kann durch einen kleinen Aktorhub ein weiteres Öffnen des nadelförmig ausgebildeten Einspritzventilgliedes 6 mit größerer Übersetzung erfolgen da die Stirnflächen 23 und 24 gemeinsam bewegt werden.

Aufgrund der erfindungsgemäß vorgeschlagenen Lösung kann im Gegensatz zu den aus dem Stand der Technik bekannten Lösungen das Aktorbauvolumen erheblich verringert werden. Durch die beiden den Teilhüben des nadelförmig ausgebildeten Einspritzventilgliedes 6 entsprechenden Übersetzungsverhältnisse von 1:1-1,5 im ersten Teilhubbereich sowie 1:4-7 im weiteren Teilhubbereich lässt sich eine Formung des Einspritzverlaufes in den Brennraum der selbstzimdenden Verbrennungskraftmaschine realisieren, wobei insbesondere dem Erfordernis Rechnung getragen ist, den das nadelförmig ausgebildete Einspritzventilglied 6 ansteuernden Aktor 39 möglichst bauraumsparend im Hohlraum 9 des Kraftstoffinjektors 1 unterzubringen.

### Bezugszeichenliste

- 1: Kraftstoffinjektor
- 2: Injektorkörper
- 3: Zwischenscheibe
- 4: Düsenkörper
- 5: Düsenspannmutter
- 6: Einspritzventilglied
- 7: obere Planfläche
- 8: untere Planfläche
- 9: Hohlraum
- 10: Kraftstoffzulauf (von Common Rail)
- 11: Stützscheibe
- 12: mehrstufiger Druckübersetzer
- 13: erster Übersetzerkolben
- 14: zweiter Übersetzerkolben
- 15: Federelement für ersten Übersetzerkolben
- 16: Stirnfläche zweiter Übersetzerkolben 14
- 17: Rohrfeder
- 18: Anschlaghülse
- 19: Ausnehmung
- 20: Mitnehmer
h₁ Vorhubmitnehmer 20
- 21: erste Anschlagseite Ausnehmung 19
- 22: zweite Anschlagseite Ausnehmung 19
- 23: Stirnseite erster Übersetzerkolben 13
- 24: Stirnseite zweiter Übersetzerkolben 14
- 25: Steuerraum
- 26: Kanal
- 27: erste Steuerrautnhülse
- 28: Feder
- 29: Beißkante v. 27
- d₁: Kopfdurchmesser Einspritzventilglied 6
- d₂: Durchmesser erster Übersetzerkolben 13
- d₃: Durchmesser zweiter Übersetzerkolben 14
- 30: Aufnahmenut für Mitnehmer 20
- 31: Kopf Einspritzventilglied 6
- 32: zweite Steuerraumhülse
- 33: Feder
- 34: Stützung
- 35: Beißkante v. 32
- 36: Freiflächen (120°, 90°)
- 37: Ringspalt
- 38: Strömungsrichtung Kraftstoff
- 39: Aktor

## Patentansprüche

1. Kraflstoffinjektor mit einem Einspritzventilglied (6) zum Einspritzen von Kraftstoff in den Brennraum einer selbstzündenden Verbrennungskraftmaschine, wobei das Einspritzventilglied (6) über einen Aktor (39) ansteuerbar ist, der einen Druckübersetzer (12) direkt betätigt, mit welchem der Druck in einem das Einspritzventilglied (6) beaufschlagenden Steuerraum (25) beeinflussbar ist, **dadurch gekennzeichnet, dass** der Druckübersetzer (12) einen ersten und einen zweiten Übersetzerkolben (13,14) aufweist, die über einen innerhalb einer Ausnehmung (19) zwischen einer ersten Anschlagseite (21) und einer zweiten Anschlagseite (22) verfahrbaren Mitnehmer (20) gekoppelt sind.

2. Kraftstoffinjektor gemäß Anspruch 1, **dadurch gekennzeichnet, dass** der zweite Übersetzerkolben (14) des mehrstufigen Druckübersetzers (12) verschiebbar am ersten, innenliegenden Übersetzerkolben (13) gelagert ist

3. Kraftstoffinjektor gemäß Anspruch 1, **dadurch gekennzeichnet, dass** ein den Übersetzerkolben (13, 14) zugeordnetes Übertragungselement (11) durch ein sich im Injektorkörper (2) abstützendes rohrförmiges Federelement (17) beaufschlagt ist

4. Kraflstoffinjektor gemäß Anspruch 1, **dadurch gekennzeichnet, dass** innerhalb eines ersten Teilhubbereiches des nadelförmig ausgebildeten Einspritzventilgliedes (6), der einem Vorhub h₁ entspricht, bei Rücknahme der Bestromung des Aktors (39) der erste Übersetzerkolben (13) aus dem Steuerraum (25) ausfährt.

5. Kraftstoffinjektor gemäß Anspruch 1, **dadurch gekennzeichnet, dass** nach Überschreiten des einem Vorhub h₁ entsprechenden ersten Teilhubbereiches des nadelförmig ausgebildeten Einspritzventilgliedes (6) der Mitnehmer (20) den zweiten Übersetzerkolben (14) aus dem Steuerraum (25) gemeinsam mit dem 1. Übersetzerkolben (13) bewegt

6. Kraflstoffinjektor gemäß Anspruch 1, **dadurch gekennzeichnet, dass** der Vorhub h₁ dem Abstand einer Planseite des Mitnehmers (20) von einer ersten Anschlagseite (21) einer Ausnehmung (19) am zweiten Übersetzerkolben (14) entspricht.

7. Kraflstoffinjektor gemäß Anspruch 1, **dadurch gekennzeichnet, dass** der entweder über die Stirnseite (23) des ersten Übersetzerkolbens (13) oder über die Stirnseiten (23, 24) des ersten Übersetzerkolbens (13) und des zweiten Übersetzerkolbens (14) beaufschlagbare Steuerraum (25) über einen hydraulischen Kanal (26) mit einem hydraulischen Raum oberhalb eines Kopfbereiches (31) des nadelförmig ausgebildeten Einspritzventilgliedes (6) hydraulisch verbunden ist

8. Kraftstoffinjektor gemäß Anspruch 7, **dadurch gekennzeichnet, dass** sowohl der Steuerraum (25) als auch der hydraulische Raum oberhalb des nadelförmig ausgebildeten Einspritzventilgliedes (6) über federbeaufschlagte Steuerraumhülsen (27, 32) begrenzt sind

9. Kraftstoffinjektor gemäß Anspruch 8, **dadurch gekennzeichnet, dass** die erste Steuerraumhülse (27) an einer Beißkante (29) an einer oberen Planfläche (7) einer Zwischenscheibe (3) des Kraftstoffinjektors (1) anliegt

10. Kraftstoffinjektor gemäß Anspruch 8, **dadurch gekennzeichnet, dass** die zweite Steuerraumhülse (32) mit ihrer Beißkante (35) an der unteren Planfläche (8) einer Zwischenscheibe (3) des Kraflstoffinjektors (1) anliegt

11. Kraftstoffinjektor gemäß Anspruch 1, **dadurch gekennzeichnet, dass** die die erste Steuerraumhülse (27) an die obere Planfläche (7) der Zwischenscheibe (3) anstellende Feder (28) an einem ringförmigen Absatz des am ersten Übersetzerkolben (13) verschieblich gelagerten zweiten Übersetzerkolbens (14) anliegt.

12. Kraftstoffinjektor gemäß Anspruch 1, **dadurch gekennzeichnet, dass** eine Stirnseite (16) des zweiten Übersetzerkolbens (14) des mehrstufigen Druckübersetzers (12) über ein Federelement (15) beaufschlagt ist, welches sich seinerseits am Übertragungselement (11) unterhalb des Piezoaktors (39) abstützt.

## Claims

1. Fuel injector having an injection valve member (6) for injecting fuel into the combustion chamber of an auto-ignition internal combustion engine, with it being possible for the injection valve member (6) to be activated by means of an actuator (39) which directly actuates a pressure booster (12) with which the pressure in a control chamber (25) which acts on the injection valve member (6) can be manipulated, **characterized in that** the pressure booster (12) has a first and a second booster piston (13, 14) which are coupled by means of a driver (20) which is movable within a recess (19) between a first stop side (21) and a second stop side (22).

2. Fuel injector according to Claim 1, **characterized in that** the second booster piston (14) of the multi-stage pressure booster (12) is mounted in a movable fashion on the first, inner booster piston (13).

3. Fuel injector according to Claim 1, **characterized in that** a transmission element (11) which is assigned to the booster pistons (13, 14) can be acted on by a tubular spring element (17) which is supported in the injector body (2).

4. Fuel injector according to Claim 1, **characterized in that**, within a first partial stroke range, which corresponds to a pilot stroke h₁, of the needle-shaped injection valve member (6), the first booster piston (13) moves out of the control chamber (25) when the current supply to the actuator (39) is withdrawn.

5. Fuel injector according to Claim 1, **characterized in that**, after the first partial stroke range, which corresponds to a pilot stroke h₁, of the needle-shaped injection valve member (6) is exceeded, the driver (20) moves the second booster piston (14) out of the control chamber (25) together with the first booster piston (13).

6. Fuel injector according to Claim 1, **characterized in that** the pilot stroke h₁ corresponds to the spacing between a plane side of the driver (20) and a first stop side (21) of a recess (19) in the second booster piston (14).

7. Fuel injector according to Claim 1, **characterized in that** the control chamber (25), which can be acted on either by means of the end side (23) of the first booster piston (13) or by means of the end sides (23, 24) of the first booster piston (13) and of the second booster piston (14), is hydraulically connected via a hydraulic duct (26) to a hydraulic chamber above a head region (31) of the needle-shaped injection valve member (6).

8. Fuel injector according to Claim 7, **characterized in that** both the control chamber (25) and the hydraulic chamber above the needle-shaped injection valve member (6) are delimited by means of spring-loaded control chamber sleeves (27, 32).

9. Fuel injector according to Claim 8, **characterized in that** the first control chamber sleeve (27) bears, at a biting edge (29), against an upper plane surface (7) of an intermediate disc (3) of the fuel injector (1).

10. Fuel injector according to Claim 8, **characterized in that** the second control chamber sleeve (32) bears with its biting edge (35) against the lower plane surface (8) of an intermediate disc (3) of the fuel injector (1).

11. Fuel injector according to Claim 1, **characterized in that** the spring (28) which loads the first control chamber sleeve (27) against the upper plane surface (7) of the intermediate disc (3) bears against an annular shoulder of the second booster piston (14) which is mounted in a movable fashion on the first booster piston (13).

12. Fuel injector according to Claim 1, **characterized in that** an end side (16) of the second booster piston (14) of the multi-stage pressure booster (12) is acted on by means of a spring element (15), which in turn is supported on the transmission element (11) below the piezoelectric actuator (39).

## Revendications

1. Injecteur de carburant comprenant un élément de soupape d'injection (6) pour l'injection de carburant dans la chambre de combustion d'un moteur à combustion interne à auto-allumage, dans lequel l'élément de soupape d'injection (6) peut être commandé par le biais d'un actionneur (39) qui actionne directement un amplificateur de pression (12) avec lequel la pression dans un espace de commande (25) sollicitant l'élément de soupape d'injection (6) peut être influencée, **caractérisé en ce que** l'amplificateur de pression (12) présente un premier piston amplificateur et un deuxième piston amplificateur (13, 14) qui sont accouplés par le biais d'un dispositif d'entraînement (20) pouvant être déplacé à l'intérieur d'un évidement (19) entre un premier côté de butée (21) et un deuxième côté de butée (22).

2. Injecteur de carburant selon la revendication 1, **caractérisé en ce que** le deuxième piston amplificateur (14) de l'amplificateur de pression polyétagé (12) est monté de manière déplaçable sur le premier piston amplificateur (13) situé à l'intérieur.

3. Injecteur de carburant selon la revendication 1, **caractérisé en ce qu'**un élément de transfert (11) associé aux pistons amplificateurs (13, 14) est sollicité par un élément de ressort (17) de forme tubulaire s'appuyant dans le corps de l'injecteur (2).

4. Injecteur de carburant selon la revendication 1, **caractérisé en ce qu'**à l'intérieur d'une première région de course partielle de l'élément de soupape d'injection (6) réalisé en forme d'aiguille, qui correspond à une précourse h₁, le premier piston amplificateur (13) sort de l'espace de commande (25) lors de la reprise de l'alimentation de l'actionneur (39).

5. Injecteur de carburant selon la revendication 1, **caractérisé en ce qu'**après le dépassement de la première région de course partielle de l'élément de soupape d'injection (6) réalisé en forme d'aiguille, correspondant à une précourse h₁, le dispositif d'entraînement (20) déplace le deuxième piston amplificateur (14) conjointement avec le premier piston amplificateur (13) hors de l'espace de commande (25).

6. Injecteur de carburant selon la revendication 1, **caractérisé en ce que** la précourse h₁ correspond à la distance entre un côté plan du dispositif d'entraînement (20) et un premier côté de butée (21) d'un évidement (19) sur le deuxième piston amplificateur (14).

7. Injecteur de carburant selon la revendication 1, **caractérisé en ce que** l'espace de commande (25) pouvant être sollicité soit par le biais du côté frontal (23) du premier piston amplificateur (13) soit par le biais des côtés frontaux (23, 24) du premier piston amplificateur (13) et du deuxième piston amplificateur (14) est connecté hydrauliquement par le biais d'un canal hydraulique (26) à un espace hydraulique au-dessus d'une région de tête (31) de l'élément de soupape d'injection (6) réalisé en forme d'aiguille.

8. Injecteur de carburant selon la revendication 7, **caractérisé en ce que** l'espace de commande (25) ainsi que l'espace hydraulique au-dessus de l'élément de soupape d'injection (6) réalisé en forme d'aiguille sont limités par le biais de douilles d'espace de commande (27, 32) sollicitées par ressort.

9. Injecteur de carburant selon la revendication 8, **caractérisé en ce que** la première douille d'espace de commande (27) s'applique contre une arête de morsure (29) sur une surface plane supérieure (7) d'un disque intermédiaire (3) de l'injecteur de carburant (1).

10. Injecteur de carburant selon la revendication 8, **caractérisé en ce que** la deuxième douille d'espace de commande (32) s'applique avec son arête de morsure (35) contre la surface plane inférieure (8) d'un disque intermédiaire (3) de l'injecteur de carburant (1).

11. Injecteur de carburant selon la revendication 1, **caractérisé en ce que** le ressort (28) appliquant la première douille d'espace de commande (27) contre la surface plane supérieure (7) du disque intermédiaire (3) s'applique contre un épaulement annulaire du deuxième piston amplificateur (14) monté de manière déplaçable sur le premier piston amplificateur (13).

12. Injecteur de carburant selon la revendication 1, **caractérisé en ce qu'**un côté frontal (16) du deuxième piston amplificateur (14) de l'amplificateur de pression polyétagé (12) est sollicité par le biais d'un élément de ressort (15) qui s'appuie d'une part contre l'élément de transfert (11) sous l'actionneur piézoélectrique (39).
